# EUROPÄISCHE PATENTSCHRIFT

(11) **EP 2 042 706 B1**
(45) Veröffentlichungstag und Bekanntmachung des Hinweises auf die Patenterteilung: **16.11.2011**
(21) Anmeldenummer: 08015918.9
(22) Anmeldetag: 10.09.2008
(51) Int. Cl.: F02B 67/10, F02B 39/00, F02B 39/14

(54) **Turboladeranordnung**
Turbocharger assembly
Agencement de turbocompresseur

(30) Priorität: 28.09.2007 DE 102007046687
(43) Veröffentlichungstag der Anmeldung: 01.04.2009
(73) Patentinhaber: Audi AG, 85045 Ingolstadt (DE)
(72) Erfinder: Kerschenlohr, Peter, 85051 Ingolstadt (DE); Cox, Jason, 85049 Ingolstadt (DE)
(74) Vertreter: Krah, Annette

(56) Entgegenhaltungen:
- EP-A- 0 610 165
- EP-A- 1 428 999
- DE-A1- 10 122 406
- DE-A1-102004 007 585
- DE-A1-102006 036 737
- DE-C1- 3 532 695
- GB-A- 2 151 706
- US-A- 5 261 237
- US-A- 5 392 604

## Beschreibung

Die Erfindung betrifft eine Anordnung zumindest eines Abgasturboladers an einer Brennkraftmaschine gemäß dem Oberbegriff des Anspruchs 1.

Eine derartige Anordnung zeigt beispielsweise die EP 1 445 448 A1 der die EP 1428999, bei der beiderseits des Gehäuses einer Hubkolben-Brennkraftmaschine mit V-förmiger Anordnung der Zylinder ein Abgasturbolader angeflanscht ist. Zur Befestigung der Abgasturbolader an der Brennkraftmaschine sind in aufwändiger Weise hier spezielle, blockartig ausgebildete Befestigungskonsolen vorgesehen, in die medienführende Kanäle zur Versorgung der Abgasturbolader mit Schmieröl und/oder Kühlwasser eingearbeitet sind.

Aufgabe der Erfindung ist es, eine Turboladeranordnung für eine Brennkraftmaschine zu schaffen, die gewichtsgünstig und funktionell vorteilhaft ausgeführt ist.

Diese Aufgabe wird erfindungsgemäß mit den Merkmalen des Anspruches 1 gelöst. Vorteilhafte Weiterbildungen der Erfindung beschreiben die abhängigen Ansprüche.

Erfindungsgemäß wird vorgeschlagen, dass die Haltevorrichtung durch mehrere, die medienführenden Kanäle ausbildende, im Wesentlichen starre, d. h. last- bzw. kraftabstützende bzw. -tragende Rohrleitungen gebildet ist. Diese sind vorzugsweise über angeformte Anschlussflansche mit der Brennkraftmaschine und mit dem Gehäuse eines Abgasturboladers verbunden. Mit der erfindungsgemäßen Lösung bilden somit in einer Doppelfunktion die ohnehin vorzusehenden medienführenden Kanäle, insbesondere die Kühlmittel- und Schmiermittelkanäle durch deren Ausbildung als kraft- bzw. lasttragende Rohrleitungen gleichzeitig die Haltevorrichtung bzw. Befestigungskonsole für die Abgasturbolader an der Brennkraftmaschine. Daraus resultiert zudem auch eine leichte Konstruktion, weil die tragenden Leitungen mit den z. B. Anschlussflanschen die Funktion der schweren Befestigungskonsole mit übernehmen. Es versteht sich dabei, dass die Leitungen konstruktiv entsprechend ausgeführt sein müssen (z. B. ausreichende Wandstärken, etc.). Dabei ist durch den erfindungsgemäßen Vorschlag nicht ausgeschlossen, an dem Abgasturbolader an konstruktiv günstiger Stelle eine zusätzliche, baulich einfache Stütze anzuordnen, die z. B. eine schwingungsresistente Halterung des Abgasturboladers sicherstellt. Ferner ist es vorteilhaft, dass über die frei tragenden Leitungen eine verbesserte Kühlung der durchgeführten Medien erzielt werden kann.

Die Anschlussflansche können dabei neben ihrer angestammten Funktion als Befestigungsmittel auch noch eine andere, zusätzliche Funktion aufweisen, z. B. eine Gehäusefunktion.

Des Weiteren wird vorgeschlagen, dass vier Rohrleitungen vorgesehen sind, von denen zwei Leitungen Zuführleitungen und zwei Leitungen Rücklaufleitungen für Kühlwasser und Schmieröl sind.

Die Rohrleitungen können bevorzugt zwischen sich Abstände bildende Einzelleitungen sein, wodurch eine fachwerkartige Abstützung und damit eine funktionssichere Halterung von Abgasturboladern auf baulich relativ einfache Weise möglich ist. Grundsätzlich können aber auch aussteifende Zwischenwände geringer Wandstärke zumindest an Teilabschnitten der Leitungen vorgesehen sein.

Ferner liegen die Mündungen der Leitungen bevorzugt in den Anschlussflanschen, insbesondere zwischen zumindest zwei Bohrungen für Befestigungsschrauben, wodurch neben einer einfachen Montage der Anschlussflansche auch dichte Leitungsverbindungen gegeben sind.

Zur Erzielung einer ausreichend steifen und robusten Halterung des Abgasturboladers können zumindest mehrere Leitungen mit stabilisierenden Krümmungen, insbesondere zwischen den beiden Anschlussflanschen, und/oder mit definierten Abständen zueinander ausgeführt sein.

In vorteilhafter Weiterbildung der Erfindung können ferner zumindest einige der Leitungen mit an deren Außenumfang angeformten Kühlrippen versehen sein, wobei die Kühlrippen besonders vorteilhaft parallel zur Längsachse der Leitungen ausgerichtet sind. Damit tragen die Kühlrippen neben deren Kühlfunktion zusätzlich zur Aussteifung der tragenden Leitungen bei.

Fertigungstechnisch besonders günstig können die Leitungen, bevorzugt mitsamt den Anschlussflanschen, aus Leichtmetall im Druckgussverfahren hergestellt sein.

Schließlich können gemäß einer besonders bevorzugten konkreten Ausgestaltung an der Brennkraftmaschine zwei Abgasturbolader vorgesehen sein, die über jeweils ein Bündel von starren bzw. tragenden Rohrleitungen, insbesondere über voneinander getrennte Anschlussflansche an den jeweils tragenden Leitungen, an der Brennkraftmaschine und an den Gehäusen der Abgasturbolader befestigt sind.

Ein Ausführungsbeispiel der Erfindung ist im Folgenden mit weiteren Einzelheiten näher erläutert. Die lediglich schematische Zeichnung zeigt in:
- Fig. 1: in raumbildlicher Darstellung zwei parallel zueinander angeordnete Abgasturbolader, die über tragende Leitungen und Anschlussflansche an einer nicht dargestellten Brennkraftmaschine befestigt sind,
- Fig. 2: die tragenden Leitungen mit den Anschlussflanschen als einzelne Bauteile, und
- Fig. 3: einen Querschnitt gemäß Linie III - III der Fig. 2 durch zwei der Einzelleitungen.

Gemäß den Fig. 1 und 2 sind an dem nicht dargestellten Gehäuse einer Brennkraftmaschine zwei Abgasturbolader 10, 12 angeordnet, die handelsüblicher Bauart sein können und jeweils eine Abgasturbine 14 und einen Verdichter 16 aufweisen. Die Laufräder der Abgasturbine 14 und des Verdichters 16 sind jeweils über eine Welle (nicht ersichtlich) miteinander verbunden, die in den dazwischen befindlichen Lagergehäusen 18 der Abgasturbolader 10, 12 drehbar gelagert sind.

Die nicht ersichtlichen Lager der Wellen der Abgasturbolader 10, 12 sind in noch zu beschreibender Weise an das Druckumlauf-Schmierölsystem der Brennkraftmaschine angeschlossen. Ferner weisen die Lagergehäuse 18 nicht ersichtliche Kühlkanäle auf, die mit Kühlwasser des Flüssigkeits-Kühlsystems der Brennkraftmaschine versorgt werden.

Dazu ist ein jeder Abgasturbolader 10, 12 (vgl. Fig. 2) über einen Leitungsverbund 20, 22 mit der Brennkraftmaschine fest verbunden, wobei sich der Leitungsverbund 20, 22 jeweils aus vier tragenden Einzelleitungen 24, 26, 28, 30 und zwei an die Einzelleitungen 24 bis 30 angeformten Anschlussflanschen 32, 34 zusammensetzt.

Die Einzelleitungen 24 bis 30 sind Schmieröl- und Kühlwasser führende Leitungen, die in die Anschlussflansche 32, 34 (ersichtlich bei den Anschlussflanschen 34) münden, wobei deren Mündungen 24a, 26a, 28a, 30a jeweils zwischen zumindest zwei Bohrungen 36 für nicht dargestellte Befestigungsschrauben liegen.

Die Anschlussflansche 32, 34 sind mittels der besagten Befestigungsschrauben und unter Zwischenschaltung entsprechender Dichtungen (Gummiringe oder Flachdichtungen) mit korrespondierenden Anschlussflächen 38 an der Brennkraftmaschine und in der Bildebene der Fig. 1 verdeckten, hier unterseitigen Anschlussflächen 40 an den Lagergehäusen 18 der Abgasturbolader 10, 12 befestigt. Es versteht sich, dass entsprechende, mit den Mündungen 24a, 26a, 28a, 30a der Einzelleitungen 24 bis 30 korrespondierende Zuführkanäle in den besagten Anschlussflächen 38, 40 vorgesehen sind. Die Befestigungsschrauben durchdringen dabei lagergehäuseseitig an die Anschlussflächen 40 angeformte Schraubenbutzen 18a bzw. 34a der Anschlussflansche 34.

Die Einzelleitung 24 dient als Schmieröl-Zuführleitung, die im Durchströmquerschnitt größere Einzelleitung 26 als Schmieröl-Rücklaufleitung. Die beiden Einzelleitungen 28, 30 als Kühlwasser-Zuführleitung und als Kühlwasser-Rücklaufleitung. Die Einzelleitungen 24, 26, 28 und 30 versorgen somit die Lagergehäuse 18 mit Schmieröl und Kühlwasser, wobei gleichzeitig durch geschickte Vorgabe und Anordnung der Leitungen 24, 26, 28 und 30 auch ein gewünschter vorgegebener Wärmetauscheffekt, insbesondere in den Anschlussflanschen 32, 34 erzielt werden kann.

Die Einzelleitungen 24 bis 30 mit deren Anschlussflanschen 32, 34 der beiden Leitungsverbunde 20, 22 dienen in Funktionseinheit ferner hier als tragende Befestigungskonsole der Abgasturbolader 10, 12 und sind entsprechend konstruktiv gestaltet.

So ist die tragende Funktion der Einzelleitungen 24 bis 30 durch Auslegung deren Wandstärke, durch zwischen den Einzelleitungen 24 bis 30 vorgesehene Abstände (ohne Bezugszeichen) zur Vergrößerung der tragenden Basis und durch vorgesehene Krümmungsabschnitte (siehe Zeichnung Fig. 2) an den Einzelleitungen 24 bis 30 geschaffen. Ggf. können zwischen den Einzelleitungen 24 bis 30 mehrere, verbindende Stege oder Zwischenwände vorgesehen sein, ggf. auch für bestimmte gewünschte Wärmeleit- und/oder Wärmetauschvorgaben.

So können beispielsweise wie in Fig. 3 dargestellt, einige oder alle Einzelleitungen 24 bis 30 mit angeformten, radial abragenden Kühlrippen (allgemein mit 42 bezeichnet) versehen sein. Die Kühlrippen 42 verlaufen bevorzugt parallel zu den Längsmittelachsen der Einzelleitungen 24 bis 30 und tragen damit neben deren Wärmetauschfunktion zu einer erhöhten Steifigkeit der tragenden Leitungsverbunde 20, 22 bei.

Die Leitungsverbunde 20, 22 mit deren Einzelleitungen 24 bis 30 und den Anschlussflanschen 32, 34 sind aus einer Leichtmetalllegierung im Druckgussverfahren hergestellt. Bei geringeren Fertigungsstückzahlen kann aber auch eine gebaute Version mit zusammengefügten Einzelteilen 24 bis 34 zweckmäßig sein.

Bei der dargestellten Anordnung zweier Abgasturbolader 10, 12 parallel und benachbart zueinander kann zur Erzielung einer schwingungsresistenten Halterung ggf. eine einfache Strebe (nicht dargestellt) die beiden Abgasturbolader 10, 12 bzw. deren Lagergehäuse 18 miteinander verbinden.

## Patentansprüche

1. Turboladeranordnung an einer Brennkraftmaschine, insbesondere für Kraftfahrzeuge, bei der der wenigstens eine Abgasturbolader (10, 12) mittels einer Haltevorrichtung an der Brennkraftmaschine gehaltert ist, wobei die Haltevorrichtung der Turboladeranordnung ferner medienführende Kanäle (24, 26, 28, 30), insbesondere für Kühlwasser und Schmiermittel, aufweist, die zwischen Abgasturbolader (10, 12) und Brennkraftmaschine verlaufen, **dadurch gekennzeichnet, dass** die Haltevorrichtung durch mehrere freitragende, die medienführenden Kanäle ausbildende starre Rohrleitungen (24, 26, 28, 30) gebildet ist.

2. Turboladeranordnung nach Anspruch 1, **dadurch gekennzeichnet, dass** die Rohrleitungen (24, 26, 28, 30) über Anschlussflansche (32, 34) mit der Brennkraftmaschine und dem Lagergehäuse (18) des Abgasturboladers (10, 12) verbunden sind.

3. Turboladeranordnung nach Anspruch 1 oder Anspruch 2, **dadurch gekennzeichnet, dass** vier Rohrleitungen (24, 26, 28, 30) vorgesehen sind, von denen zwei Leitungen Zuführleitungen (24, 28) und zwei Leitungen Rücklaufleitungen (26, 30) für Kühlwasser und Schmieröl sind.

4. Turboladeranordnung nach einem der Ansprüche 1 bis 3, **dadurch gekennzeichnet, dass** die Rohrleitungen durch voneinander beabstandete Einzelleitungen (24, 26, 28, 30) gebildet sind.

5. Turboladeranordnung nach einem der Ansprüche 2 bis 4, **dadurch gekennzeichnet, dass** die Mündungen der Rohrleitungen (24, 26, 28, 30) in den Anschlussflanschen (32, 34) liegen, insbesondere jeweils zwischen zumindest zwei Bohrungen (36) für Befestigungsschrauben liegen.

6. Turboladeranordnung nach einem der Ansprüche 1 bis 5, **dadurch gekennzeichnet, dass** wenigstens ein Teil der Rohrleitungen (24, 26, 28, 30) mit vorgegebenen Krümmungen ausgeführt sind.

7. Turboladeranordnung nach einem der Ansprüche 1 bis 6, **dadurch gekennzeichnet, dass** wenigstens eine der Rohrleitungen (24, 26, 28, 30) mit an deren Außenumfang angeformten Kühlrippen (42) versehen ist.

8. Turboladeranordnung nach Anspruch 7, **dadurch gekennzeichnet, dass** die Kühlrippen (42) parallel zur Längsmittelachse der Rohrleitungen (24, 26, 28, 30) ausgerichtet sind.

9. Turboladeranordnung nach einem der Ansprüche 1 bis 8, **dadurch gekennzeichnet, dass** die Rohrleitungen (24, 26, 28, 30), bevorzugt mitsamt bevorzugt den Anschlussflanschen (32, 34), aus Leichtmetall im Druckgussverfahren hergestellt sind.

10. Turboladeranordnung nach einem der Ansprüche 1 bis 9, **dadurch gekennzeichnet, dass** an der Brennkraftmaschine zwei Abgasturbolader (10, 12) vorgesehen sind, die jeweils über voneinander getrennte Rohrleitungsbündel (20, 22), insbesondere über deren Anschlussflansche (32, 34), an der Brennkraftmaschine (bei 38) und an den Lagergehäusen (18) der Abgasturbolader (10, 12) befestigt sind.

## Claims

1. Turbocharger arrangement on an internal combustion engine, in particular for motor vehicles, in which turbocharger arrangement the at least one exhaust turbocharger (10, 12) is retained on the internal combustion engine by means of a retaining device, wherein furthermore the retaining device of the turbocharger arrangement has media-carrying passages (24, 26, 28, 30), in particular for cooling water and lubricant, which run between exhaust turbocharger (10, 12) and internal combustion engine, **characterized in that** the retaining device is formed by a plurality of self-supporting, rigid pipe conduits (24, 26, 28, 30) which form the media-carrying passages.

2. Turbocharger arrangement according to Claim 1, **characterized in that** the pipe conduits (24, 26, 28, 30) are connected to the internal combustion engine and the bearing housing (18) of the exhaust turbocharger (10, 12) via connection flanges (32, 34).

3. Turbocharger arrangement according to Claim 1 or Claim 2, **characterized in that** four pipe conduits (24, 26, 28, 30) are provided, of which two are feed conduits (24, 28) and two are return conduits (26, 30) for cooling water and lubricating oil.

4. Turbocharger arrangement according to one of Claims 1 to 3, **characterized in that** the pipe conduits are formed by spaced-apart individual conduits (24, 26, 28, 30).

5. Turbocharger arrangement according to one of Claims 2 to 4, **characterized in that** the orifices of the pipe conduits (24, 26, 28, 30) lie in the connection flanges (32, 34), in particular in each case between at least two holes (36) for fastening screws.

6. Turbocharger arrangement according to one of Claims 1 to 5, **characterized in that** at least some of the pipe conduits (24, 26, 28, 30) are embodied with predetermined bends.

7. Turbocharger arrangement according to one of Claims 1 to 6, **characterized in that** at least one of the pipe conduits (24, 26, 28, 30) is provided with cooling ribs (42) integrally formed on the outer circumference thereof.

8. Turbocharger arrangement according Claim 7, **characterized in that** the cooling ribs (42) are oriented parallel to the longitudinal centre axis of the pipe conduits (24, 26, 28, 30).

9. Turbocharger arrangement according to one of Claims 1 to 8, **characterized in that** the pipe conduits (24, 26, 28, 30), preferably together with the connection flanges (32, 34), are produced from light metal in the die-casting process.

10. Turbocharger arrangement according to one of Claims 1 to 9, **characterized in that** two exhaust turbochargers (10, 12) are provided on the internal combustion engine, said exhaust turbochargers (10, 12) in each case being fastened to the internal combustion engine (at 38) and to the bearing housings (18) of the exhaust turbochargers (10, 12) via pipe conduit bundles (20, 22) separate from one another, in particular via their connection flanges (32, 34).

## Revendications

1. Agencement de turbocompresseur placé au niveau d'un moteur à combustion interne, notamment pour véhicules automobiles, dans lequel l'au moins un turbocompresseur de gaz d'échappement (10, 12) est maintenu contre le moteur à combustion interne à l'aide d'un dispositif de retenue, le dispositif de retenue de l'agencement de turbocompresseur comportant en outre des canaux de guidage d'agent (24, 26, 28, 30), notamment pour de l'eau de refroidissement et un moyen de lubrification, lesdits canaux s'étendant entre le turbocompresseur de gaz d'échappement (10, 12) et le moteur à combustion interne, **caractérisé en ce que** le dispositif de retenue est formé par plusieurs conduites tubulaires (24, 26, 28, 30) rigides indépendantes formant les canaux de guidage d'agent.

2. Agencement de turbocompresseur selon la revendication 1, **caractérisé en ce que** les conduites tubulaires (24, 26, 28, 30) sont reliées au moteur à combustion interne et au carter de roulement (18) du turbocompresseur de gaz d'échappement (10, 12) via des flasques de raccordement (32, 34).

3. Agencement de turbocompresseur selon la revendication 1 ou 2, **caractérisé en ce que** quatre conduites tubulaires (24, 26, 28, 30) sont prévues parmi lesquelles deux conduites sont des conduites d'abduction (24, 28) et deux conduites sont des conduites de refoulement (26, 30) pour l'eau de refroidissement et l'huile de graissage.

4. Agencement de turbocompresseur selon l'une quelconque des revendications 1 à 3, **caractérisé en ce que** les conduites tubulaires sont formées par des conduites individuelles (24, 26, 28, 30) espacées les unes par rapport aux autres.

5. Agencement de turbocompresseur selon l'une quelconque des revendications 2 à 4, **caractérisé en ce que** les embouchures des conduites tubulaires (24, 26, 28, 30) se situent dans les flasques de raccordement (32, 34), notamment respectivement entre au moins deux alésages (36) prévus pour les vis de fixation.

6. Agencement de turbocompresseur selon l'une quelconque des revendications 1 à 5, **caractérisé en ce qu'**au moins une partie des conduites tubulaires (24, 26, 28, 30) comporte des coudes prédéfinis.

7. Agencement de turbocompresseur selon l'une quelconque des revendications 1 à 6, **caractérisé en ce qu'**au moins une des conduites tubulaires (24, 26, 28, 30) est pourvue de nervures de refroidissement (42) formées au niveau de sa périphérie extérieure.

8. Agencement de turbocompresseur selon la revendication 7, **caractérisé en ce que** les nervures de refroidissement (42) sont orientées parallèlement à l'axe central longitudinal des conduites tubulaires (24, 26, 28, 30).

9. Agencement de turbocompresseur selon l'une quelconque des revendications 1 à 8, **caractérisé en ce que** les conduites tubulaires (24, 26, 28, 30) sont fabriquées en métal léger par le biais d'un procédé de coulage sous pression, de façon préférée conjointement avec les flasques de raccordement (32, 34).

10. Agencement de turbocompresseur selon l'une quelconque des revendications 1 à 9, **caractérisé en ce que** deux turbocompresseurs de gaz d'échappement (10, 12) sont prévus au niveau du moteur à combustion interne, lesdits turbocompresseurs étant respectivement fixés au moteur à combustion interne (en 38) et aux carters de roulement (18) du turbocompresseur de gaz d'échappement (10, 12) par le biais de paquets de conduites tubulaires (20, 22) séparés, notamment par le biais de leurs flasques de raccordement (32, 34).
